# EUROPÄISCHE PATENTSCHRIFT

(11) **EP 1 582 490 B1**
(45) Veröffentlichungstag und Bekanntmachung des Hinweises auf die Patenterteilung: **07.05.2008**
(21) Anmeldenummer: 05004412.2
(22) Anmeldetag: 01.03.2005
(51) Int. Cl.: B65H 5/24, B65H 5/22

(54) **Vorrichtung zum Zuführen eines geschuppten Bogenstromes**
Device for feeding a stream of overlapping sheets
Dispositif d'alimentation d'un courant de feuilles se chevauchant

(30) Priorität: 30.03.2004 DE 102004015335
(43) Veröffentlichungstag der Anmeldung: 05.10.2005
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 554 774
- EP-A- 1 155 996
- DE-A1- 4 442 629
- US-A- 4 651 984

## Beschreibung

Die Erfindung betrifft eine Vorrichtung zum Zuführen eines geschuppten Bogenstromes von einem Bogenstapel eines Bogenanlegers zu einem Anlegtisch einer bogenverarbeitenden Maschine gemäß dem Oberbegriff des Anspruchs 1.

Derartige Vorrichtungen sind allgemein bekannt. Die durch einen Bogenanleger von einem Bogenstapel vereinzelten Bogen werden als geschuppter Bogenstrom auf einem Saugbänder aufweisenden Bändertisch transportiert, dort von den Saugbändern erfasst und zum Anlegtisch transportiert. Dabei werden die Saugbänder im Bereich der Bogenübernahme von einem dem Bogenanleger zugewandten Saugkasten unterdruckbeaufschlagt, während im Bereich der Bogenübergabe auf den Anlegtisch die Saugbänder durch einen der Maschine zugewandten Saugkasten mit Unterdruck beaufschlagt werden. Der jeweils vorderste Bogen des Bogenstroms wird auf dem Anlegtisch mit der Vorderkante gegen Vordermarken geführt und so nach der Vorderkante ausgerichtet. Nachfolgend wird der Bogen z.B. nach der Seitenkante ausgerichtet. Beim Ausrichten des jeweils vordersten Bogens darf dieser durch die Saugbänder nur mit einer solchen Haltekraft geführt werden, dass beim Anlegen des Bogens an die Vordermarken die Vorderkante nicht beschädigt wird und eine Seitenausrichtung problemlos möglich ist. Das wird dadurch ermöglicht, dass durch den unterschuppt angeordneten Folgebogen die Saugbänder vollständig oder nahe vollständig abgedeckt werden, so dass der auszurichtende Bogen nur mit einer geringen Haltekraft im Übergabebereich geführt wird. Fehlt ein Folgebogen, wenn z.B. der Bogenstrom unterbrochen wird, wirkt auf den letzten auszurichtenden Bogen eine solche Haltkraft, dass bei der Verarbeitung von Papier die Gefahr einer Beschädigung der Bogenvorderkante besteht bzw. eine exakte Seitenausrichtung nicht möglich ist.

Um diesen Nachteil zu beseitigen, wird in der EP 0 554 774 B1 vorgeschlagen, die Zufuhr des letzten Bogens des Bogenstroms zu erfassen. Nachdem der vorletzte Bogen abgezogen worden ist, wird die Unterdruckzufuhr zum der Maschine zugewandten Saugkasten unterbrochen und dieser mit einer Überdrückquelle verbunden.

Diese Vorrichtung ist im Dünndruckbereich nicht anwendbar, da eine definierte Führung des letzten Bogens zu den Vordermarken nicht gegeben ist.

Aus der DE 44 42 629 A1 ist ein Saugbändertisch bekannt, dem zum Transport der Bogen drei Saugkammern zugeordnet sind. Zur seitlichen Ausrichtung an den Vordermarken wird die Haltekraft im Bereich der den Vordermarken zugewandten Saugkammer vermindert. Mittels eines Schleberventils wird atmosphärischer Druck über eine Öffnung in die Saugkammer geleitet. Das bewirkt, dass das Druckniveau in dieser Saugkammer gegenüber den anderen Saugkammern verändert wird, d. h. der Unterdruck in dieser Saugkammer ist kleiner als in den anderen Saugkammern. Damit auch der letzte Bogen, der mit seiner gesamten Fläche auf dem Saugbändertisch aufliegt und daher entsprechend stark angesaugt wird, im Bereich der Vordermarken seitlich ausgerichtet werden kann, werden die Saugluftquellen abgeschaltet. Es können gegebenenfalls auch Mittel zur Belüftung der der letzten Saugkammer vorgeordneten Saugkammer vorgesehen werden. Daraus folgt, dass nur im Bereich der beiden letzten Saugkammern noch ein ausreichendes Unterdruckniveau ansteht, welches bewirkt, dass der Bogen während der seitlichen Ausrichtung durch den Unterdruck an das Saugband angelegt wird und einen Vorschub gegen die Vordermarken erfährt.

In der US-A-4,651,984 wird eine Einrichtung vorgestellt, bei der ein Saugbändertisch mit nur einem Saugkasten vorgesehen ist. Vor dem Einlaufen des letzten Bogens auf den Saugbändertisch wird der Saugluftstrom unterbrochen. Durch das relativ große Volumen im Saugkasten baut sich der Unterdruck nur langsam ab. Er ist dann weit genug abgebaut, wenn der letzte Bogen im Bereich der Vordermarken angekommen ist. Der Unterdruck im Saugkasten ist dann so gering, dass die an der Unterseite des Bogens angreifenden Haltekräfte das seitliche Ziehen der Seltenmarke nicht mehr behindern können.

Bei den beiden letztgenannten Lösungen Ist es nachteilig, dass die auf den letzten Bogen wirkenden Haltekräfte nur unzureichend einstellbar sind.

Aufgabe der Erfindung ist es, eine gattungsgemäße Vorrichtung so zu verändern, dass unabhängig vom zur Verarbeitung gelangenden Material auch der letzte Bogen eines Bogenstroms problemlos ausgerichtet wird.

Erfindungsgemäß wird die Aufgabe durch eine Vorrichtung nach den Merkmalen des Anspruchs 1 gelöst.

Die erfindungsgemäße Lösung ermöglicht es, den letzten Bogen eines geschuppten Bogenstromes unabhängig von der Materialbeschaffenheit definiert an den Vordermarken anzulegen. Damit wird sichergestellt, dass das gesamte zur Verarbeitung gelangende Material störungsfrei verarbeitet werden kann.

An einem Ausführungsbeispiel wird die Erfindung näher erläutert. In der zugehörigen Zeichnung ist ein Bändertisch 1 mit einem nachgeordneten Anlegtisch 2 schematisch in Seitenansicht dargestellt. Der Bändertisch 1 weist mindestens ein Saugband 3 auf, das über eine obere Umlenkwalze 4 und eine untere Umlenkwalze 5 geführt sowie mittels zweier Walzen 6 gespannt wird. Im Bändertisch 1 ist ein oberer, einem nicht dargestellten Bogenanleger zugewandter Saugkasten 7 und ein unterer, einer ebenfalls nicht dargestellten bogenverarbeitenden Maschine zugewandter Saugkasten 8 angeordnet. Zwischen den Saugkästen 7, 8 können weitere Saugkästen angeordnet sein. Der obere Saugkasten 7 ist über einen Saugstutzen 9 mit einer nicht dargestellten ersten Unterdruckquelle und der untere Saugkasten 8 über einen Saugstutzen 10 mit einer nicht dargestellten zweiten Unterdruckquelle verbunden. Am Saugstutzen 10 ist eine den Saugstutzen 10 öffnende oder schließende Stelleinheit 11 angeordnet. Am unteren Saugkasten 8 ist weiterhin eine Entlüftungsklappe 12 vorgesehen, die mittels einer Stelleinrichtung 13 betätigt werden kann.

Dem Bändertisch 1 ist der Anlegtisch 2 nachgeordnet, von dem ein Tischblech 14 gezeigt ist. In Ihrer Position am Anlegtisch 2 sind Vordermarken 15 dargestellt. Die Vordermarken 15 können im Arbeitstakt aus der Position am Anlegtisch 2 in eine vom Anlegtisch 2 abgeschwenkte Position verbracht werden. An den Vordermarken 15 anliegend, ist ein auszurichtender Bogen 17, dem ein Folgebogen 18 als Letztbogen 19 nachgeordnet ist, dargestellt. Vor der unteren Umlenkwalze 5 ist weiterhin eine Doppelbogenkontrolle 16 vorgesehen, während der oberen Umlenkwalze 4 eine taktweise arbeitende Tupferwalze 23 zugeordnet ist. Der Antrieb des Saugbandes 3 in eine Bogentransportrichtung 25 erfolgt durch eine der oberen Umlenkwalze 5 zugeordnete Antriebseinheit 20. Die Antriebseinheit 20 ist verbunden mit einer Steuereinheit 21, die mit der Stelleinheit 11, der Stelleinrichtung 13 und der Doppelbogenkontrolle 16 verknüpft ist. Mit der Steuereinheit 21 sind auch die Maschinensteuerung 22 und eine Eingabeeinheit 24 verbunden.

Die vom Bogenanleger vereinzelten Bogen werden unterschuppt dem Bändertisch 1 zugeführt und vom Saugband 3, unterstützt durch die im Arbeitstakt gegen die obere Umlenkwalze 4 geführte Tupferwalze 23, erfasst. Die auf die Bogen wirkende Haltekraft wird realisiert durch den im oberen Saugkasten 7 mittels der mit dem Saugstutzen 9 verbundenen Unterdruckquelle aufgebauten Unterdruck. Die Bogen werden als Bogenstrom von dem Saugband 3, angetrieben durch die Antriebseinheit 20, in Bogentransportrichtung 25 gefördert, wobei der jeweils vorderste Bogen des Bogenstromes als auszurichtender Bogen 17 auf den Anlegtisch 2 und mit der Vorderkante gegen die Vordermarken 15 transportiert wird. Dabei wird die auf den auszurichtenden Bogen 17 wirkende, mit Hilfe des im unteren Saugkastens 8 herrschenden Unterdrucks initiierte Haltekraft durch die Unterlappung des Folgebogens 18 minimiert oder vollständig aufgehoben. Dadurch kann der auszurichtende Bogen 17 problemlos an den Vordermarken 15 angelegt und nachfolgend ebenso ggf. nach der Seitenkante ausgerichtet werden. Nach dem Ausrichten wird der Bogen 17 durch nicht dargestellte Mittel abgezogen und in die nachgeordnete bogenverarbeitende Maschine transportiert. Gleichzeitig mit dem Abziehen des auszurichtenden Bogens 17 wird der Folgebogen 18 in Bogentransportrichtung 25 gefördert.

Wird von der Doppelbogenkontrolle 16 in Abhängigkeit von der Position auf dem Bändertisch 1 sowie des Staffelabstandes des unterlappten Bogenstroms statt eines Doppel- oder Dreifachbogens ein Einfachbogen detektiert, so wird dieser als letzter Bogen des Bogenstromes erkannt und ein Signal generiert. Dabei ist es vorteilhaft, die Doppelbogenkontrolle 16 so dem Bändertisch 1 zuzuordnen, dass diese die Unterlappung auszurichtender Bogen 17/Folgebogen 18 bzw. eines weiteren Bogens erfasst.

Das von der Doppelbogenkontrolle 16 generierte Signal wird der Steuereinheit 21 zugeführt. Damit wird der Letztbogen 19 erkannt und in der Steuereinheit 21 die Anzahl der zwischen den Vordermarken 15 und dem Letztbogen 19 befindlichen Bogen bzw. die Anzahl Arbeitstakte festgestellt, die realisiert werden müssen, bis der Letztbogen 19 als auszurichtender Bogen 17 an den Vordermarken 15 anliegt. Wird der in der figürlichen Darstellung als Folgebogen 18 bezeichnete Bogen als Letztbogen 19 festgestellt, wird während des Abziehens des auszurichtenden Bogens 17 mittels einer nicht dargestellten Bogenzuführeinrichtung der Folgebogen 18/Letztbogen 19 gegen die Vordermarken 15 transportiert. Dabei wird, gesteuert durch die Steuereinheit 21, die Antriebseinheit 20 gestoppt und damit die Bewegung des Saugbandes 3 unterbrochen, wenn die Vorderkante des als Letztbogen 19 ermittelten Folgebogens 18 an den Vordermarken 15 anlegt. Dabei kann die Antriebseinheit 20 so gestoppt werden, dass der Letztbogen 19 mit einer geringeren Überdrückung an den Vordermarken 15 anlegt. Gleichzeitig oder unmittelbar vor dem Anlegen bzw. innerhalb des Arbeitstaktes, in dem der Transport des Letztbogens 19 erfolgt, wird über die Steuereinheit 21 die Unterdruckzufuhr zum unteren Saugkasten 8 mittels der Stelleinheit 11 unterbrochen und die Entlüftungsklappe 12 durch die Stelleinrichtung 13 geöffnet. Damit kann der Letztbogen 19 nach der Seitenkante ausgerichtet und nachfolgend abgezogen werden.

Das Unterbrechen der Unterdruckzufuhr mittels der Stelleinheit 11 zum unteren Saugkasten 8 und das öffnen der Entlüftungsklappe 12 durch die Stelleinrichtung 13 ist beliebig innerhalb des Arbeitstaktes, in dem der Letztbogen 19 zu den Vordermarken 15 transportiert wird, über die Eingabeeinheit 24 möglich. Damit kann die Freigabe des Letztbogens 19 in Abhängigkeit vom zur Verarbeitung gelangenden Material oder von der Ausgestaltung der Bogenanlage angepasst werden. So muss z.B. in einer Bogenanlage, bei der nach dem Ausrichten bezüglich der Vorderkante eine Seitenkantenausrichtung auf dem Anlegtisch 2 vorgesehen ist, die Belüftung des unteren Saugkastens 8 früher erfolgen als bei einer Bogenanlage mit einer Seitenkantenausrichtung auf einem nachgeordneten Zylinder.

Im Ausführungsbeispiel wird beschrieben, dass der Letztbogen 19 sowie seine Position auf dem Bändertisch durch die Doppelbogenkontrolle 16 erfasst wird. Es ist auch möglich, durch zusätzliche Mittel den Letztbogen 19 zu erfassen. Außerdem können die Letztbogen 19 und damit die auf dem Anlegtisch 1/Bändertisch 2 vor diesem befindlichen Bogen durch die Maschinensteuerung erfasst werden.

### Aufstellung der verwendeten Bezugszeichen

- 1: Bändertisch
- 2: Anlegtisch
- 3: Saugband
- 4: obere Umlenkwalze
- 5: untere Umlenkwalze
- 6: Walze
- 7: oberer Saugkasten
- 8: unterer Saugkasten
- 9: Saugstutzen
- 10: Saugstutzen
- 11: Stelleinheit
- 12: Entlüftungsklappe
- 13: Stelleinrichtung
- 14: Tischblech
- 15: Vordermarke
- 16: Doppelbogenkontrolle
- 17: Auszurichtender Bogen
- 18: Folgebogen
- 19: Letztbogen
- 20: Antriebseinheit
- 21: Steuereinheit
- 22: Maschinensteuerung
- 23: Tupferwalze
- 24: Eingabeeinheit
- 25: Bogentransportrichtung

## Patentansprüche

1. Vorrichtung zum Zuführen eines geschuppten Bogenstromes von einem Bogenstapel eines Bogenanlegers zu einem mit Vordermarken ausgestatteten Anlegtisch (2) einer bogenverarbeitenden Maschine, mit einem Bändertisch (1), der mit mindestens einem umlaufend angetriebenen, die Bogen führenden Saugband (3) versehen ist, das mit mindestens zwei hintereinander angeordneten, unabhängig voneinander mit Saugluft über je eine Saugluftzuführung (9, 10) beaufschlagbaren Saugkästen (7;8) In Wirkverbindung steht, sowie mit Mitteln zum Erfassen und Erkennen eines Letztbogens (19) des Bogenstromes, mit einer Steuereinheit (21) und mit einer dem Saugband (3) zugeordneten Antriebseinheit (20),
wobei dem unteren Saugkasten (8) eine Belüftungseinrichtung zugeordnet ist,
**dadurch gekennzeichnet, dass**
die Steuereinheit (21) die Antriebseinheit (20) steuert und
Mittel zum Stillsetzen der Antriebseinheit (20) des Saugbandes (3) nach dem Erfassen und Erkennen des Letztbogens (19) des Bogenstromes und nach dem Anlegen des Letztbogens (19) mit der Vorderkante an den Vordermarken (15) vorgesehen sind.

2. Vorrichtung nach Anspruch 1, **dadurch gekennzeichnet, dass** die Saugluftzufuhr zum unteren Saugkasten (8) mittels einer Stelleinheit (11) regelbar ist.

3. Vorrichtung nach Anspruch 2, **dadurch gekennzeichnet, dass** die Stelleinheit (11) während des den Letztbogen (19) an die Vordermarken (15) führenden Arbeitstaktes zum Unterbrechen der Saugluftzufuhr betätigbar ist.

4. Vorrichtung nach Anspruch 1, **dadurch gekennzeichnet, dass** als Belüftungseinrichtung eine durch eine Stelleinrichtung (13) betätigbare Entlüftungsklappe (12) vorgesehen ist.

5. Vorrichtung nach Ansprüchen 2 und 4, **dadurch gekennzeichnet, dass** sowohl die Betätigung der Stelleinheit (11) als auch die Betätigung der Stelleinrichtung (13) innerhalb eines Arbeitstaktes möglich ist.

6. Vorrichtung nach Anspruch 1, **dadurch gekennzeichnet, dass** als Mittel zum Erfassen und Erkennen des Letztbogens (19) eine Doppelbogenkontrolle (16) vorgesehen ist.

7. Vorrichtung nach Anspruch 6, **dadurch gekennzeichnet, dass** beim Erfassen des Letztbogens (19) durch die Doppelbogenkontrolle (16) ein Signal generierbar und der Steuereinheit (21) zuführbar ist.

8. Vorrichtung nach den vorhergehenden Ansprüchen 2 und 4, **dadurch gekennzeichnet, dass** die Steuereinheit (21) mit der Stelleinheit (11) und der Stelleinrichtung (13) verbunden ist.

9. Vorrichtung nach Anspruch 1, **dadurch gekennzeichnet, dass** das Anlegen des Letztbogens (19) mit einer geringfügigen Überdrückung erfolgt.

## Claims

1. Device for feeding an imbricated sheet flow from a sheet stack of a sheet feeder to a feed table (2), which is equipped with front marks, of a sheet processing machine, with a belt table (1) provided with at least one suction belt (3), which is driven to circulate and guides the sheets and which is disposed in operative connection with at least two suction boxes (7; 8) which are arranged in series and can be loaded independently of one another with suction air by way of a respective suction air feed (9, 10), as well as with means for detection and recognition of a last sheet (19) of the sheet flow, with a control unit (21) and with a drive unit (20) associated with the suction belt (3), wherein a ventilating device is associated with the lower suction box (8), **characterised in that** the control unit (21) controls the drive unit (20) and means for stopping the drive unit (20) of the suction belt (3) after detection and recognition of the last sheet (19) of the sheet flow and after laying of the last sheet (19) by the front edge against the front marks (15) are provided.

2. Device according to claim 1, **characterised in that** the suction air feed to the lower suction box (8) can be regulated by means of a setting unit (11).

3. Device according to claim 2, **characterised in that** the setting unit (11) is actuable during the working cycle, which leads the last sheet (19) to the front marks (15), for interrupting the suction air feed.

4. Device according to claim 1, **characterised in that** a ventilating flap (12) actuable by a setting device (13) is provided as ventilating device.

5. Device according to claims 2 and 4, **characterised in that** both the actuation of the setting unit (11) and the actuation of the setting device (13) are possible within one working cycle.

6. Device according to claim 1, **characterised in that** a double sheet checking device (16) is provided as means for detecting and recognising the last sheet (19).

7. Device according to claim 6, **characterised in that** a signal can be generated and fed to the control unit (21) in the detection of the last sheet (19) by the double sheet checking device (16).

8. Device according to preceding claims 2 and 4, **characterised in that** the control unit (21) is connected with the setting unit (11) and the setting device (13).

9. Device according to claim 1, **characterised in that** laying of the last sheet (19) is carried out with a slight excess pressing.

## Revendications

1. Dispositif pour assurer l'alimentation d'un flux de feuilles se chevauchant, d'une pile de feuilles d'un margeur de feuilles vers une table de margeur (2) équipée de repères amont dans une machine de traitement de feuilles, comportant une table à bande (1), ayant au moins une bande aspirante (3), tournant, entraînée, et transportant les feuilles, cette bande coopérant avec au moins deux caissons à dépression (7, 8) installés l'un derrière l'autre, alimentés indépendamment l'un de l'autre avec de l'air aspiré par chaque fois une alimentation en air aspiré (9, 10), ainsi que des moyens pour capter et reconnaître une dernière feuille (19) d'un flux de feuilles, comprenant une unité de commande (21) et une unité d'entraînement (20) associées à la bande aspirante (3), l'installation de ventilation étant associée au caisson à dépression (8) inférieur,
**caractérisé en ce que**
l'unité de commande (21) agit sur l'unité d'entraînement (20) et des moyens sont prévus pour arrêter l'unité d'entraînement (20) de la bande aspirante (3) après la saisie et la reconnaissance de la dernière feuille (19) du flux de feuilles et après l'application de la dernière feuille (19) par son arête avant contre les repères avant (15).

2. Dispositif selon la revendication 1,
**caractérisé en ce que**
l'alimentation en air d'aspiration du caisson à dépression (8) inférieur est réglable par une unité de réglage (11).

3. Dispositif selon la revendication 2,
**caractérisé en ce que**
l'unité de réglage (11) est actionnée au cours d'une phase de travail conduisant la dernière feuille (19) contre les repères avant (15) pour arrêter l'alimentation en aspiration d'air.

4. Dispositif selon la revendication 1,
**caractérisé en ce que**
l'installation de ventilation est un volet de ventilation (12) commandé par un actionneur (13).

5. Dispositif selon les revendications 2 et 4,
**caractérisé en ce qu'**
à la fois la commande de l'unité d'actionnement (11) et celle de l'installation d'actionnement (13) sont possibles à l'intérieur d'une phase de travail.

6. Dispositif selon la revendication 1,
**caractérisé en ce que**
les moyens de détection et de reconnaissance de la dernière feuille (19) sont constitués par un contrôle de double feuille (16).

7. Dispositif selon la revendication 6,
**caractérisé en ce qu'**
à la détection de la dernière feuille (19) par le contrôle de double feuille (16) on génère un signal appliqué à l'unité de commande (21).

8. Dispositif selon les revendications précédentes 2 et 4,
**caractérisé en ce que**
l'unité de commande (21) est reliée à l'unité d'actionnement (11) et à l'installation d'actionnement (13).

9. Dispositif selon la revendication 1,
**caractérisé en ce que**
l'application de la dernière feuille (19) se fait avec une légère surpression.
